# EUROPÄISCHE PATENTSCHRIFT

(11) **EP 0 734 580 B1**
(45) Veröffentlichungstag und Bekanntmachung des Hinweises auf die Patenterteilung: **15.07.1998**
(21) Anmeldenummer: 95902769.9
(22) Anmeldetag: 07.12.1994
(51) Int. Cl.: H01H 33/24

(54) **HOCHSPANNUNGS-LEISTUNGSSCHALTER MIT EINER FELDELEKTRODE**
HIGH-VOLTAGE POWER SWITCH WITH A FIELD ELECTRODE
SECTIONNEUR DE PUISSANCE DE HAUTE TENSION AVEC UNE ELECTRODE DE CHAMP

(30) Priorität: 17.12.1993 DE 4343786
(43) Veröffentlichungstag der Anmeldung: 02.10.1996
(73) Patentinhaber: SIEMENS AKTIENGESELLSCHAFT, 80333 München (DE)
(72) Erfinder: MEINHERZ, Manfred, D-13467 Berlin (DE); GILMOZZI, Günther, D-13629 Berlin (DE); KYNAST, Edelhard, D-12163 Berlin (DE); JÄNICKE, Lutz-Rüdiger, D-12277 Berlin (DE)
(86) Internationale Anmeldenummer: DE9401501
(87) Internationale Veröffentlichungsnummer: WO9517001

(56) Entgegenhaltungen:
- DE-A- 2 140 284
- DE-A- 4 217 232

## Beschreibung

Die Erfindung bezieht sich auf einen Hochspannungs-Leistungsschalter mit einem ersten und einem zweiten Kontaktstück, die im Ausschaltzustand eine Trennstrecke begrenzen, einem das erste Kontaktstück umgebenden Kompressionskolben und einem das zweite Kontaktstück im Einschaltzustand umgebenden antreibbaren Kompressionszylinder und mit einer das zweite Kontaktstück im Ausschaltzustand umgebenden und gegenüber diesem axial beweglichen ersten Feldelektrode, wobei die erste Feldelektrode von dem Kompressionszylinder getrennt und gegenüber diesem axial beweglich ausgebildet ist, der Kompressionszylinder im Ausschaltzustand zu dem zweiten Kontaktstück einen Abstand aufweist, und die erste Feldelektrode axial in Richtung des Kompressionszylinders federbelastet ist und ein Anschlag vorgesehen ist, der die Bewegung der ersten Feldelektrode zur Trennstrecke hin begrenzt.

Ein Hochspannungs-Leistungsschalter der eingangs genannten Art ist beispielsweise aus der DE-OS 21 40 284 bekannt. Bei dem bekannten Schalter ist eine Feldelektrode in den Kompressionszylinder eingebettet. Da dieser im Ausschaltzustand in die Trennstrecke hineinragt, wird durch diese Feldeleketrode die Trennstrecke stark dielektrisch belastet.

Ein weiterer Hochspannungs-Leistungsschalter ist beispielsweise aus der DE-OS 42 17 232 bekannt. Bei diesem Leistungsschalter ist eine erste Feldelektrode durch den Boden des beweglichen Kompressionszylinders gebildet. In der Ausschaltstellung überbrückt der Kompressionszylinder die Trennstrecke, so daß der als Feldelektrode ausgebildete Boden des Kompressionszylinders in dieser Stellung das eine der Kontaktstücke koaxial umgibt, während der feststehende Kompressionskolben das andere Kontaktstück umgibt.

Bei dieser Konstellation ist es insbesondere bei sehr hohen Spannungen in bestimmten Fällen ungünstig, daß die Trennstrecke von einem, zwar isolierenden Festkörper überbrückt wird.

Der Erfindung liegt daher die Aufgabe zugrunde, einen Hochspannungs-Leistungsschalter der eingangs genannten Art zu schaffen, bei dem einerseits Feldelektroden zur Vergleichmaßigung des elektrischen Feldes um Bereich der Trennstrecke vorgesehen sind und andererseits die Trennstrecke im Ausschaltzustand eine möglichst hohe dielektrische Festigkeit aufweist.

Die Aufgabe wird erfindungsgemäß dadurch gelöst, daß der Kompressionskolben als zweite Feldelektrode ausgebildet ist und daß der Kompressionskolben beim Ausschaltvorgang in Richtung des zweiten Kontaktstückes antreibbar ist.

Durch die Trennung der ersten Feldelektrode vom Kompressionszylinder kann dieser beim Ausschalten von dem zweiten Kontaktstück abgezogen werden, so daß er die Trennstrecke im Ausschaltzustand nicht überbrückt. Spätestens von dem Zeitpunkt an, zu dem der Kompressionszylinder von dem zweiten Kontaktstück abläuft, kann die erste Feldelektrode im Bereich des zweiten Kontaktstücks in die dielektrisch günstigste Position gebracht werden.

Im Einschaltzustand kann die erste Feldelektrode dann axial verschoben werden, um Platz für den Kompressionszylinder zu machen.

Auf diese Weise ergibt sich im Ausschaltzustand eine optimale dielektrische Festigkeit der Trennstrecke, ohne daß die Bewegung des Kompressionszylinders behindert ist.

Die Federbelastung stellt den Antrieb für die Feldelektrode dar und somit läuft die Feldelektrode während des Ausschaltvorganges, wenn der Kompressionszylinder zurückgezogen wird, diesem nach, bis daß sie an den Anschlag anstößt, der die Bewegung der Feldelektrode begrenzt und die Endposition der Feldelektrode festlegt.

Beim Einschalten wird der Kompressionszylinder vorgeschoben und er schiebt die erste Feldelektrode gegen die Federkraft soweit zurück, bis die Endstellung des Kompressionszylinders erreicht ist.

Der Kompressionskolben umgibt das erste Kontaktstück, so daß dann im Ausschaltzustand jedes der Kontaktstücke von einer Feldelektrode umgeben ist. Hierdurch ergibt sich eine in bezug auf die Trennstrecke symmetrische Gestaltung des elektrischen Feldes, wodurch die dielektrische Festigkeit der Trennstrecke erhöht wird.

Eine weitere vorteilhafte Ausgestaltung der Erfindung sieht vor, daß die Stirnflächen der ersten Feldelektrode und des Kompressionszylinders einander in ihrer axialen Projektion wenigstens teilweise überdecken.

Die erste Feldelektrode und der Kompressionszylinder können beispielsweise einen gleichen oder ähnlichen Außendurchmesser aufweisen, so daß die gesamte Unterbrechereinheit in bezug auf ihren Durchmesser platzsparend untergebracht werden kann.

Der Innendurchmesser der Feldelektrode kann beispielsweise so gewählt werden, daß er wenig größer ist als der Außendurchmesser des zweiten Kontaktstücks, so daß das zweite Kontaktstück gleichzeitig eine Führung für die Axialbewegung der ersten Feldelektrode darstellt.

Es kann außerdem vorteilhaft vorgesehen sein, daß die erste Feldelektrode mit einer Teleskopstange verbunden ist, die als Federführung für eine die Axialbewegung der ersten Feldelektrode bewirkende Druckfeder dient.

Dies ist eine besonders einfache Konstruktion, um eine Federbelastung der Feldelektrode in Richtung auf die Trennstrecke hin zu bewirken.

Im folgenden wird die Erfindung anhand eines Ausführungsbeispiels in einer Zeichnung gezeigt und anschließend beschrieben.

Dabei zeigt
Figur 1 den erfindungsgemäßen Leistungsschalter im Einschaltzustand,
Figur 2 den Leistungsschalter aus Figur 1 während der Ausschaltbewegung
Figur 3 den Leistungsschalter aus den Figuren 1 und 2 im Ausschaltzustand.

Von dem erfindungsgemäßen Leistungsschalter sind in den Figuren das erste Kontaktstück 1, das zweite Kontaktstück 2 sowie ein Kompressionskolben 3 und ein durch eine nicht dargestellte Antriebseinrichtung antreibbarer Kompressionszylinder 4 gezeigt. Alle dargestellten Teile des Leistungsschalters sind rotationssymmetrisch in bezug auf die Mittelachse der Kontaktstücke 1, 2. Es wurde jedoch zur Vereinfachung der Darstellung teilweise nur die obere Hälfte der Anordnung gezeichnet.

Im Einschaltzustand überbrückt der Kompressionszylinder 4 die Trennstrecke zwischen den Kontaktstücken 1 und 2. Mit dem Kompressionszylinder 4 ist ein Überbrückungskontaktstück 5 fest verbunden, das aus einzelnen Kontaktlamellen besteht, die am Umfang eines Zylinders angeordnet sind. Die Kontaktlamellen stützen sich radial nach außen über Federn 6 gegen ein Halterohr 7 ab.

Sowohl das Überbrückungskontaktstück 5 als auch das Halterohr 7, der Kompressionszylinder 4 und das Turbulenzgitter 8 werden im Zuge der Ausschaltbewegung in der Figur 1 nach rechts bewegt. Dabei läuft das Überbrückungskontaktstück 5 von dem zweiten Kontaktstück 2 ab, und unterbricht den galvanischen Kontakt zwischen dem ersten Kontaktstück 1 und dem zweiten Kontaktstück 2.

Bei der Bewegung des Kompressionszylinders 4 nach rechts wird die erste Feldelektrode 9 durch die Kraft der Feder 10 jeweils gegen die Stirnfläche 11 des Kompressionszylinders 4 gedrückt und läuft dem Kompressionszylinder 4 ein Stück weit nach.

Im Zuge dieser Bewegung verlängert sich eine Teleskopstange 12, die mit der ersten Feldelektrode 9 verbunden ist und als Federführung für die Feder 10 dient.

Figur 2 zeigt den Kompressionszylinder 4 in einer Zwischenstellung, in der das Überbrückungskontaktstück 5 bereits von dem zweiten Kontakt 2 abgelaufen ist. Überbrückungskontaktstück 5, Halterohr 7 und Federn 6 sind in den Figuren 2 und 3 der Übersichtlichkeit halber nicht dargestellt.

In der Figur 3 ist der Ausschaltzustand dargestellt, in dem der Kompressionszylinder 4 weitgehend aus der Trennstrecke zwischen dem ersten Kontaktstück 1 und dem zweiten Kontaktstück 2 herausgezogen ist. Das Volumen zwischen dem Kompressionskolben 3 und dem Kompressionszylinder 4 hat sich während des Ausschaltvorganges soweit verringert, daß komprimiertes Löschgas aus diesem Volumen durch das Turbulenzgitter 8 in den Raum zwischen dem ersten Kontaktstück 1 und dem zweiten Kontaktstück 2 eingeströmt ist, um einen dort stehenden Lichtbogen zu löschen. Der Kompressionszylinder 4 besteht aus einem Isolierstoff, so daß er die dielektrische Festigkeit der Trennstrecke nur wenig beeinflußt. Der Kompressionskolben 3, der aus einem leitenden Werkstoff besteht, wirkt als Feldelektrode und vergleichmäßigt das Feld um das erste Kontaktstück 1 herum.

Die erste Feldelektrode 9 läuft während der Ausschaltbewegung dem Kompressionszylinder 4 nach, bis der Anschlag 13 die Bewegung der Feldelektrode 9 begrenzt und deren Position im Ausschaltzustand bestimmt. Die erste Feldelektrode 9 vergleichmäßigt in dieser Stellung das elektrische Feld im Bereich des zweiten Kontaktstücks 2.

Die aus den Kontaktstücken 1, 2 und den beiden Feldelektroden 3, 9 bestehende Anordnung führt insgesamt zu einer Vergleichmäßigung des elektrischen Feldes zwischen den Kontaktstücken und damit zu einer Erhöhung der dielektrischen Festigkeit der Trennstrecke.

Der Anschlag 13 kann beispielsweise auch in die Teleskopstange 12 integriert sein.

## Patentansprüche

1. Hochspannungs-Leistungsschalter mit einem ersten und einem zweiten Kontaktstück (1, 2), die im Ausschaltzustand eine Trennstrecke begrenzen, einem das erste Kontaktstück (1) umgebenden Kompressionskolben (3) und einem das zweite Kontaktstück (2) im Einschaltzustand umgebenden antreibbaren Kompressionszylinder (4) und mit einer das zweite Kontaktstück (2) im Ausschaltzustand umgebenden und gegenüber diesem axial beweglichen ersten Feldelektrode (9), wobei die erste Feldelektrode (9) von dem Kompressionszylinder (4) getrennt und gegenüber diesem axial beweglich ausgebildet ist, der Kompressionszylinder (4) im Ausschaltzustand zu dem zweiten Kontaktstück (2) einen Abstand aufweist, und die erste Feldelektrode (9) axial in Richtung des Kompressionszylinders (4) federbelastet ist und ein Anschlag (13) vorgesehen ist, der die Bewegung der ersten Feldelektrode (9) zur Trennstrecke hin begrenzt,
**dadurch gekennzeichnet,** daß
der Kompressionskolben (3) als zweite Feldelektrode ausgebildet ist und daß der Kompressionskolben (3) beim Ausschaltvorgang in Richtung des zweiten Kontaktstückes (2) antreibbar ist.

2. Hochspannungs-Leistungsschalter nach Anspruch 1,
**dadurch gekennzeichnet,**
daß die Stirnflächen (11) der ersten Feldelektrode (9) und des Kompressionszylinders (4) einander in ihrer axialen Projektion wenigstens teilweise überdecken.

3. Hochspannungs-Leistungsschalter nach Anspruch 1 oder einem der folgenden,
**dadurch gekennzeichnet,**
daß die erste Feldelektrode (9) mit einer Teleskopstange (12) verbunden ist, die als Federführung für eine eine Axialbewegung der ersten Feldelektrode (9) bewirkende Druckfeder (10) dient.

## Claims

1. High-voltage circuit breaker with a first and a second contact piece (1, 2) which limit an isolating distance in the disconnection state, a compression piston (3) surrounding the first contact piece (1) and an operable compression cylinder (4) which surrounds the second contact piece (2) in the connection state, and with a first field electrode (9) which surrounds the second contact piece (2) in the disconnection state and which is axially moveable in relation thereto, wherein the first field electrode (9) is separated from the compression cylinder (4) and is constructed so as to be axially moveable in relation thereto, the compression cylinder (4) in the disconnection state has a spacing from the second contact piece (2), and the first field electrode (9) is axially spring-loaded in the direction of the compression cylinder (4) and a stop (13) is provided which limits the movement of the first field electrode (9) towards the isolating distance, characterized in that the compression piston (3) is constructed as a second field electrode and in that the compression piston (3) during the disconnection procedure is operable in the direction of the second contact piece (2).

2. High-voltage circuit breaker according to claim 1, characterized in that the frontal areas (11) of the first field electrode (9) and the compression cylinder (4) overlap each other at least partially in their axial projection.

3. High-voltage circuit breaker according to claim 1, characterized in that the first field electrode (9) is connected to a telescopic rod (12) which is used as a spring guide mechanism for a compression spring (10) which effects an axial movement of the first field electrode (9).

## Revendications

1. Sectionneur de puissance à haute tension, ayant un premier élément de contact (1) et un deuxième élément de contact (2) qui délimitent une section de coupure à l'état de déconnexion, un piston de compression (3) entourant le premier élément de contact (1) et un cylindre de compression (4) pouvant être entraîné et entourant le deuxième élément de contact (2) à l'état de connexion, et une première électrode de champ (9) entourant le deuxième élément de contact (2) à l'état de déconnexion et axialement mobile par rapport à cet élément, la première électrode de champ (9) étant réalisée séparément du cylindre de compression (4) et axialement mobile par rapport à ce cylindre, le cylindre de compression (4) étant distant du deuxième élément de contact (2) à l'état de déconnexion, et la première électrode de champ (9) étant axialement sollicitée par ressort en direction du cylindre de compression (4) et il est prévu une butée (13), qui limite le déplacement de la première électrode de champ (9) vers la section de coupure,
**caractérisé** en ce que le piston de compression (3) est réalisé sous la forme d'une deuxième électrode de champ, et en ce que le piston de compression (3) peut, lors de l'opération de déconnexion, être entraîné en direction du deuxième élément de contact (2).

2. Sectionneur de puissance à haute tension selon la revendication 1, **caractérisé** en ce que les faces frontales (11) de la première électrode de champ (9) et du cylindre de compression (4) se recouvrent mutuellement au moins partiellement dans leur projection axiale.

3. Sectionneur de puissance à haute tension selon la revendication 1 ou 2, **caractérisé** en ce que la première électrode de champ (9) est reliée à une tige télescopique (12), qui sert de guide pour un ressort de pression (10) produisant un déplacement axial de la première électrode de champ (9).
